# EUROPÄISCHE PATENTSCHRIFT

(11) **EP 1 874 608 B1**
(45) Veröffentlichungstag und Bekanntmachung des Hinweises auf die Patenterteilung: **20.08.2008**
(21) Anmeldenummer: 06724368.3
(22) Anmeldetag: 15.04.2006
(51) Int. Cl.: B61K 5/00

(54) **VERFAHREN UND VORRICHTUNG ZUM RADSATZWECHSEL AN SCHIENENFAHRZEUGEN MITTELS EINER VERFAHRBAREN EINRICHTUNG**
PROCESS AND DEVICE FOR EXCHANGING WHEELSETS OF RAILWAY VEHICLES BY MEANS OF A TRAVELLING UNIT
PROCEDE ET DISPOSITIF D'ECHANGE D'ESSIEU DE ROUES DANS DES VEHICULES FERROVIAIRES, AU MOYEN D'UN MECANISME MOBILE

(30) Priorität: 29.04.2005 DE 102005020454
(43) Veröffentlichungstag der Anmeldung: 09.01.2008
(73) Patentinhaber: DB Fernverkehr AG, 60326 Frankfurt (DE)
(72) Erfinder: DORTMUND, Ludger, 59069 Hamm (DE)
(74) Vertreter: Zinken-Sommer, Rainer
(86) Internationale Anmeldenummer: PCT/EP2006/003497
(87) Internationale Veröffentlichungsnummer: WO 2006/117066

(56) Entgegenhaltungen:
- DE-A1- 10 009 811
- DE-C1- 3 811 632
- DE-C1- 4 022 685

## Beschreibung

Die Erfindung betrifft ein Verfahren und eine Vorrichtung zum Radsatzwechsel an Schienenfahrzeugen mittels einer verfahrbaren Einrichtung, wobei das Schienenfahrzeug auf einen aufgeständerten Gleisabschnitt gebracht wird.

Es ist bekannt, Radsätze oder Drehgestelle von Schienenfahrzeugen mittels eines unter die Spurkränze greifenden Hubtisches anzuheben.
Aus der DE 42 04 347 C1 ist eine Hub- und Senkvorrichtung für den Baugruppenwechsel an Schienenfahrzeugen auf aufgeständerten Gleisen bekannt, wobei die Gleisbrücke auf das Niveau der Arbeitsebene absenkbar ist. Mittels einer flurfahrbaren Aufnahmevorrichtung kann der Radsatz anschließend seitlich herausgefahren werden.
Weiterhin bekannt ist eine kombinierte Hub-Senkvorrichtung für den Baugruppenwechsel an Schienenfahrzeugen (DE 198 38 483 C1), bei der ein Hubtisch bis auf den Hallenfußboden bündig absenkbar ist. Die beiden Gleisbrücken sind dabei über einen Grundrahmen fest miteinander verbunden.
Darüber hinaus ist eine Vorrichtung bekannt, die es ermöglicht, ein Schienenfahrzeug über mobil ausgeführte Hebeböcke im Ganzen anzuheben bzw. abzusenken (DE 101 56 010 A1). Die Hebeböcke weisen voneinander unabhängig in der Höhe verstellbare Konsolen mit Auflagerflächen oder Pratzen auf. Die Konsolen sind quer zum Fahrzeug verschiebbar ausgebildet.
Auch luftkissenbetriebene Radsatzwechselvorrichtungen sind ausreichend bekannt.
Allen bekannten Hubvorrichtungen ist gemeinsam, dass diese aufwendig konstruiert und umständlich zu handhaben sowie in der Anschaffung teuer sind. Zudem werden aufwändige und teure Vorrichtungen zur Gleisbrückenentnahme benötigt, die wiederum sehr störanfällig sind. Ferner ist im Falle des Luftkissenantriebs ein teurer und aufwändiger Hallenfußboden erforderlich.

Der Erfindung liegt die Aufgabe zugrunde, eine konstruktiv einfache und billige Radsatzwechselvorrichtung zu entwickeln, die ohne eigenen Antrieb, mit einem mobilen Hubfahrzeug (Gabelstapler) verfahrbar und an allen EinheitsGleisbrücken und Radsätzen multivalent einsetzbar ist. Die Vorrichtung soll ferner wartungsarm, betriebsicher und sehr stabil sein.

Dies wird erfindungsgemäß dadurch gelöst, dass
- der aufgeständerte Gleisabschnitt zwischen zwei Gleisen eine Arbeitsgrube aufweist, in die im Bereich einer ausfahrbaren Einheitsgleisbrücke mittels eines mobilen Hubfahrzeuges ein mobiler Radsatzwechsler passgenau eingesetzt wird,
- ein oder mehrere hydraulisch betriebene Teleskopzylinder des mobilen Radsatzwechslers derart ausgefahren werden, dass der auszuwechselnde Radsatz bis zu seiner Entlastung leicht angehoben wird,
- nachfolgend die in den aufgeständerten Gleisen befindlichen beiden lösbaren Teile der Einheitsgleisbrücke über eine Ver-/Entriegelungskonstruktion entsichert und insoweit seitwärts ausgefahren und auf Ständer abgelegt werden, bis ein nach unten gerichtetes Hindurchführen des Radsatzes gewährleistet wird,
- der vom Fahrgestell des Schienenfahrzeuges gelöste Radsatz bis in eine Höhe abgesenkt wird, die ein seitliches Aufnehmen und Ausfahren des Radsatzes mittels des mobilen Hubfahrzeuges gewährleistet und
- anschließend ein instandgesetzter oder neuer Radsatz in umgekehrter Reihenfolge wieder in das Fahrgestell des Schienenfahrzeuges eingesetzt sowie befestigt und die Einheitsgleisbrücke geschlossen sowie verriegelt wird und
- der Radsatzwechsler mittels der Teleskopzylinder abgesenkt und danach mittels des mobilen Hubfahrzeuges aus der Arbeitsgrube wieder entnommen und entfernt wird.

Das aufgeständerte Gleis und die Einheitsgleisbrückenabschnitte an den Ständern werden im Bereich der ausfahrbaren Einheitsgleisbrücke, mittels einer Kabel-Schlaufe oder einer ähnlichen Ausführung als Triebstromrückführung geerdet.

Die Ver-/Entriegelungskonstruktion der Einheitsgleisbrücke wird vorzugsweise über ein Kipphebelsystem mit Sicherungsbolzen und Lasche betätigt.

Die Hubvorrichtung des mobilen Radsatzwechslers kann auch als Scherenhubtisch oder konstruktiv in ähnlicher Weise betrieben werden.

Die Vorrichtung zum Radsatzwechsel an Schienenfahrzeugen mittels einer verfahrbaren Einrichtung ist dadurch gekennzeichnet, dass
- der aufgeständerte Gleisabschnitt zwischen zwei Gleisen eine Arbeitsgrube aufweist, in die im Bereich einer ausfahrbaren Einheitsgleisbrücke mittels eines mobilen Hubfahrzeuges ein mobiler Radsatzwechsler passgenau eingesetzt ist,
- der mobile Radsatzwechsler einen oder mehrere hydraulische Teleskopzylinder aufweist,
- die aufgeständerten Gleise lösbare Einheitsgleisbrücken aufweisen,
- die Einheitsgleisbrücken eine Ver-/Entriegelungskonstruktion und eine Erdungsvorrichtung aufweisen,

Der mobile Radsatzwechsler kann auch aus mehreren Modulen zusammengesetzt werden. Dies hätte besondere Vorteile bei notwendigen Reparaturen und Instandsetzungsmaßnahmen, so dass der Radsatzwechsler nicht im Ganzen ausgetauscht werden müsste. Auch wäre in der Praxis eine Bevorratung einzelner Module einfacher und billiger zu bewerkstelligen.

Der Radsatzwechsler weist zur Positionierung in Gleislängsrichtung ein manuell zu betätigendes, hydraulisch höhenverstellbares Spurkranzfahrwerk und für die Positionierung beim Achseinbau eine Schiebeplattform auf.

Die Erfindung weist folgende Vorteile auf:
1. Der mobile Radsatzwechsler benötigt keine teure und anfällige Vorrichtung zur Gleisbrückenentnahme.
2. Das Gerät ist konstruktiv so robust ausgeführt, dass eine sehr geringe Störanfälligkeit zu verzeichnen ist. Der Unterhalt ist also sehr billig, die Anwendung effektiv.
3. Das Gerät weist eine hohe Arbeitssicherheit auf und ist für Bahnstrom geerdet.
4. Der Radsatzwechsler weist keine Zahnstangen zum Absenken in die Arbeitsgrube und keine Rollenbahn mit Antrieb zur Querbeförderung auf.
5. Der Radsatzwechsler weist keine Nebenhubwerke, zwecks Aus- und Einfahren der Gleisbrücken auf
6. Der mobile Radsatzwechsler hat keine Luftkissentechnik, die einen aufwendigen beschichteten Hallenboden fordert.

Anhand eines Ausführungsbeispieles soll nachstehend die Erfindung näher erläutert werden.

Dabei zeigen:
- - Figur 1 -: Radsatzwechsler in der Arbeitsgrube unter dem aufgeständertem Gleis im Querschnitt
- - Figur 2 -: die Einheitsgleisbrücke mit Erdung und Ver-/Entriegelungseinrichtung in der Ansicht
- - Figur 3 -: die Ver-/Entriegelungseinrichtung im Detail

Der Radsatzwechsler 1 (RSW) wird mittels eines nicht dargestellten Gabelstaplers in die vorhandene Arbeitsgrube 2 des aufgeständerten Gleisabschnittes 3 im Bereich der Einheitsgleisbrücke 4 passgenau eingesetzt. Anschließend wird der Radsatzwechsler 1 an die vorhandenen Medien angeschlossen (Figur 1). Der Radsatzwechsler 1 weist vorzugsweise - nicht dargestellte - hydraulisch betriebene Teleskopzylinder auf, die ein Ausfahren des Wechslers bis zum Radsatz 5 bewerkstelligen und diesen leicht anheben, damit die entsprechenden Befestigungen am Drehgestell des Schienenfahrzeuges gelöst werden können. Anschließend wird die Ver-/Entriegelungseinrichtung 6 der Einheitsgleisbrücke 4 entriegelt und die Einheitsgleisbrücke 4 seitwärts aufgefahren, bis der Radsatz mit seinen beiden Lagergehäusen nach unten hindurchgeführt und insoweit abgesenkt werden kann, dass der Radsatz mittels eines mobilen Hubfahrzeuges, vorzugsweise eines Gabelstaplers seitwärts entnehmbar ist. Er wird dann gegen einen neuen Radsatz ausgetauscht.
Jede Ver-/Entriegelungseinrichtung 6 setzt sich aus jeweils zwei Aufnahmesitzen 7 zusammen, die über einen Kipphebelsystem 9 mit Sicherungsbolzen 10 und Lasche 11 in die Entriegelungsleisten 8 des Radsatzwechslers 1 eingreifen.
Das aufgeständerte Gleis und die Einheitsgleisbrückenabschnitte an den Ständern 12 werden im Bereich der ausfahrbaren Einheitsgleisbrücke 4, mittels einer Kabel-Schlaufe 13 oder einer ähnlichen Ausführung als Triebstromrückführung geerdet.
Der RSW 1 muss über eine Hebeeinrichtung mit einer Hubkraft von > 250 kN (Teleskopzylinder) verfügen. Die Hebeeinrichtung muss den zu tauschenden Radsatz am Spurkranz aufnehmen. Der Radsatz darf sich während der Hubvorgänge nicht auf der Radsatzaufnahme bewegen. Der Radsatz ist soweit anzuheben, dass die Gleisbrücken lastfrei sind und ein betriebsfähiger Radsatz mit max. Herstellungs-Messkreisdurchmesser eingebaut werden kann. Das bedeutet, die Differenz zwischen Herstellungs- und Betriebsgrenzmaß des Messkreisdurchmessers kann etwa 90 mm betragen. Um die Einheitsgleisbrücken 4 bei einer solchen Durchmesser-Differenz leicht wieder einfahren zu können, muss der zu tauschende, bis zum Grenzmaß abgefahrene Radsatz etwa (4 cm + 2 cm) = 6 cm über die Einheitsgleisbrücken 4 angehoben werden.
Der Hubtisch wird aus bestimmten Gründen nicht immer mittig den Radsatz anheben können. Soweit der Hubtisch durch einen Hydraulikzylinder gehoben wird, wirken dann relativ hohe Drehmomente auf den Hydraulikzylinder mit negativen Folgen für Zylinderlaufflächen und Dichtungen. Eine Alternative zum hydraulisch wirkenden Hubzylinder ist ein Scherenhubtisch.
Bei den Gleisbrücken- Ausfahreinrichtungen ist zwischen Nichtausfahrseite und Ausfahrseite zu unterscheiden. Auf der Nichtausfahrseite ist die Gleisbrücke von der Ausfahreinrichtung aufzunehmen, zu entriegeln und ca. 650 mm waagerecht vom Gleis weg nach außen zu fahren.
Auf der Ausfahrseite ist die von der Ausfahreinrichtung aufgenommene Gleisbrücke ebenfalls nach außen hinter die Bezugslinie für Fahrzeuge - ca. 910mm vom Gleis zu fahren. Gleichzeitig oder anschließend ist die Gleisbrücke nach oben - ca. 1700mm zu transportieren, so dass die definierten Radsätze unter die gehobene Gleisbrücke durchfahren können.
Beim Ausfahren der Gleisbrücken ist darauf zu achten, dass die Seilschleifen der Triebstromrückführung nicht unzulässig unter Zugspannung geraten.
Nach Ausfahren der Gleisbrücken und Sichern des Drehgestells gegen Kippen wird der Radsatz mit Hilfe der Radsatzhebeeinrichtung gesenkt.
Der Spurkranz des Radsatzes ist möglichst nah in Richtung gesenkten Hallenboden zu fahren, um den Radsatz zwischen Hallenboden und Fahrzeugteilen (in Regel Teile am Drehgestell) ausfahren zu können.

Die Treibradsätze sind in der Regel mit Getriebeeinrichtungen ausgerüstet (Zahnrad, vollständiges Getriebe). Diese Einrichtungen können wie z. B. beim ICE 3 in seitlicher Richtung über den Spurkranz des Radsatzes hinausragen. Daher muss eine lichte Ausfahrbreite von 1600 mm vorgesehen werden.
Die Ausfahrtiefe ist so zu bemessen, dass
- ein Gabelstapler den Radsatz in Querrichtung aufnehmen kann, d. h., die Zinken des Gabelstaplers fassen unter die Radsatzwelle.
- der Gabelstapler zu Halleneinbauten (z. B. Laufsteg) einen Sicherheitsabstand von ca. 200 mm hat.
- das Lagergehäuse des Radsatzes einen Sicherheitsabstand zu den betreffenden äußeren Bauteilen des RSW von ca. 200 mm hat.

Der auf dem Ausfahrwagen des RSW ausgefahrene Radsatz wird in der Regel von einem Gabelstapler aufgenommen und auf einer örtlich vorgehaltenen Zwischenablage abgesetzt.
Der funktionsfähige Radsatz wird im Allgemeinen mittels Gabelstapler von einer Zwischenablage genommen und auf die Aus-/Einfahreinrichtung des RSW abgelegt. Der Einbau erfolgt sinngemäß in umgekehrter Reihenfolge wie der Ausbau.

### Liste der verwendeten Bezugszeichen

1 - Radsatzwechsler
2 - Arbeitsgrube
3 - aufgeständerter Gleisabschnitt
4 - Einheitsgleisbrücke
5 - Radsatz
6 - Ver-/Entriegelungseinrichtung
7 - Aufnahmesitz
8 - Entriegelungsleiste
9 - Kipphebelsystem
10 - Sicherungsbolzen
11 - Lasche
12 - Ständer
13 - Kabel-Schlaufe

## Patentansprüche

1. Verfahren zum Radsatzwechsel an Schienenfahrzeugen mittels einer verfahrbaren Einrichtung, wobei das Schienenfahrzeug auf einen aufgeständerten Gleisabschnitt (3) gebracht wird,
***gekennzeichnet dadurch, dass***
- der aufgeständerte Gleisabschnitt (3) zwischen zwei Gleisen eine Arbeitsgrube (2) aufweist, in die im Bereich einer ausfahrbaren Einheitsgleisbrücke (4) mittels eines mobilen Hubfahrzeuges ein mobiler Radsatzwechsler (1) passgenau eingesetzt wird,
- ein oder mehrere hydraulisch betriebene Teleskopzylinder des mobilen Radsatzwechslers (1) derart ausgefahren werden, dass der auszuwechselnde Radsatz (5) bis zu seiner Entlastung leicht angehoben wird,
- nachfolgend die in den aufgeständerten Gleisen befindlichen beiden lösbaren Teile der Einheitsgleisbrücke (4) über eine Ver-/Entriegelungskonstruktion (6) entsichert und insoweit seitwärts ausgefahren und auf Ständer (12) abgelegt werden, bis ein nach unten gerichtetes Hindurchführen des Radsatzes (5) gewährleistet wird,
- der vom Fahrgestell des Schienenfahrzeuges gelöste Radsatz (5) bis in eine Höhe abgesenkt wird, die ein seitliches Aufnehmen und Ausfahren bzw. Schwenken des Radsatzes (5) mittels des mobilen Hubfahrzeuges gewährleistet und
- anschließend ein instandgesetzter oder neuer Radsatz (5) in umgekehrter Reihenfolge wieder in das Fahrgestell des Schienenfahrzeuges eingesetzt sowie befestigt und die Einheitsgleisbrücke (4) geschlossen sowie verriegelt wird und
- der Radsatzwechsler (1) mittels der Teleskopzylinder abgesenkt und danach mittels des mobilen Hubfahrzeuges aus der Arbeitsgrube wieder entnommen und entfernt wird.

2. Verfahren nach Anspruch 1, ***gekennzeichnet dadurch, dass*** an den Ständern (12) im Bereich der ausfahrbaren Einheitsgleisbrücke (4), das aufgeständerte Gleis (3) und die Einheitsgleisbrückenabschnitte mittels einer Kabel-Schlaufe (13) über eine Triebstromrückführung geerdet werden.

3. Verfahren nach Anspruch 1 und 2, ***gekennzeichnet dadurch, dass*** die Ver-/Entriegelungskonstruktion (6) der Einheitsgleisbrücke (4) über ein Kipphebelsystem (9) mit Sicherungsbolzen (10) und Lasche (11) betätigt wird.

4. Verfahren nach Anspruch 1 bis 3, ***gekennzeictnet dadurch, dass*** die Hubvorrichtung des mobilen Radsatzwechslers (1) als Scherenhubtisch oder konstruktiv in ähnlicher Weise betrieben wird.

5. Vorrichtung zum Radsatzwechsel an Schienenfahrzeugen mittels einer verfahrbaren Einrichtung, wobei das Schienenfahrzeug auf einem aufgeständerten Gleisabschnitt (3) angeordnet ist,
***gekennzeichnet dadurch, dass***
- der aufgeständerte Gleisabschnitt (3) zwischen zwei Gleisen eine Arbeitsgrube (2) aufweist, in die im Bereich einer ausfahrbaren Einheitsgleisbrücke (4) mittels eines mobilen Hubfahrzeuges, ein mobiler Radsatzwechsler (1) passgenau eingesetzt ist,
- der mobile Radsatzwechsler (1) einen oder mehrere hydraulische Teleskopzylinder oder andere Hubvorrichtungen aufweist,
- die aufgeständerten Gleise lösbare Einheitsgleisbrücke (4) aufweisen,
- die Einheitsgleisbrücken (4) eine Ver-/Entriegelungskonstruktion (6) und ggf. eine Erdungsvorrichtung aufweisen.

6. Vorrichtung nach Anspruch 5, ***gekennzeichnet dadurch, dass*** im Bereich der ausfahrbaren Einheitsgleisbrücke (4), das aufgeständerte Gleis, und die Einheitsgleisbrückenabschnitte mittels einer Kabel-Schlaufe (13) über eine Triebstromrückführung geerdet ist.

7. Vorrichtung nach Anspruch 5 und 6, ***gekennzeichnet dadurch, dass*** die Ver-/Entriegelungskonstruktion (6) der Einheitsgleisbrücke (4) als ein Kipphebelsystem (9) mit Sicherungsbolzen (10) und Lasche (11) ausgeführt ist.

8. Vorrichtung nach Anspruch 5 bis 7, ***gekennzeichnet dadurch, dass*** der mobile Radsatzwechsler (1) aus mehreren Modulen zusammengesetzt ist.

9. Vorrichtung nach Anspruch 5 bis 8, ***gekennzeichnet dadurch, dass*** der mobile Radsatzwechsler (1) zur Positionierung in Gleislängsrichtung ein manuell zu betätigendes, hydraulisch höhenverstellbares Spurkranzfahrwerk und für die Positionierung beim Achseinbau eine Schiebeplattform aufweist.

## Claims

1. A method for wheelset changing on rail vehicles by means of a moveable device, wherein the rail vehicle is brought onto an elevated track section (3), **characterized in that**
- the elevated track section (3) between two tracks comprises a working pit (2) in which in the region of an extendable standard track bridge (4) a mobile wheelset changer (1) is inserted in an accurate fit by means of a mobile lifting vehicle,
- one or several hydraulically operated telescopic cylinders of the mobile wheelset changer (1) are extended in such a manner that the wheelset (5) to be changed is slightly lifted until unloaded,
- after this, the two detachable parts of the standard track bridge (4) situated in the elevated tracks are unlocked via a locking/unlocking construction (6) and extended laterally and put down on supports until guiding through in downward direction of the wheelset (5) is guaranteed,
- the wheelset (5) disconnected from the chassis of the rail vehicle is lowered as far as to a level which guarantees lateral taking-up and driving out of the wheelset (5) by means of the mobile lifting vehicle and
- subsequently a reconditioned or new wheelset (5) is re-inserted in the chassis of the rail vehicle and attached in reverse order and the standard track bridge (4) is closed as well as locked and
- the wheelset changer (1) by means of the telescopic cylinder is lowered and thereafter taken out again from the working pit (2) and removed by means of the mobile lifting vehicle.

2. The method according to Claim 1, **characterized in that** at the supports (12) in the region of the extendable standard track bridge (4) the elevated track (3) and the standard track bridge sections are earthed by means of a cable loop (13) via a drive current return.

3. The method according to Claim 1 and 2, **characterized in that** the locking/unlocking construction (6) of the standard track bridge (4) is actuated via a rocking lever system (9) with locking pin (10) and strap (11).

4. The method according to Claim 1 to 3, **characterized in that** the lifting device of the mobile wheelset changer (1) is operated as scissors lifting table or in a manner of similar construction.

5. A device for wheelset changing on rail vehicles by means of a moveable device, wherein the rail vehicle is arranged on an elevated track section (3), **characterized in that**
- the elevated track section (3) between two tracks comprises a working pit (2) in which in the region of extendable standard track bridge (4) a mobile wheelset changer (1) is inserted in an accurate fit by means of a mobile lifting vehicle,
- the mobile wheelset changer (1) comprises one or several hydraulic telescopic cylinders,
- the elevated tracks comprise detachable standard track bridges (4),
- the standard track bridges (4) comprise a locking/unlocking construction (6) and an earthing device.

6. The device according to Claim 5, **characterized in that** in the region of the extendable standard track bridge (4) the elevated track and the standard track bridge sections are earthed by means of a cable loop (13) via a drive current return.

7. The device according to Claim 5 and 6, **characterized in that** the locking/unlocking construction (6) of the standard track bridge (4) is embodied as a rocking lever system (9) with locking pin (10) and strap (11).

8. The device according to Claims 5 to 7, **characterized in that** the mobile wheelset changer (1) is assembled of several modules.

9. The device according to Claims 5 to 8, **characterized in that** the mobile wheelset changer (1) for positioning in longitudinal track direction comprises a wheel flange chassis hydraulically adjustable in height to be manually actuated and a sliding platform for the positioning during the axle installation.

## Revendications

1. Procédé d'échange de paires de roues de véhicules ferroviaires au moyen d'un dispositif déplaçable, le véhicule ferroviaire étant amené sur une section de voie surélevée (3),
**caractérisé en ce que**
- la section de voie surélevée (3) comprend entre deux voies une fosse de travail (2) dans laquelle, au niveau d'une passerelle unitaire extractible (4), un échangeur mobile de paires de roues (1) est inséré avec précision,
- un ou plusieurs vérins télescopiques hydrauliques de l'échangeur mobile de paires de roues (1) est sorti de manière à ce que la paire de roues à échanger (5) soit légèrement relevée jusqu'à son délestage,
- ensuite, les deux éléments dissociables se trouvant dans les rails surélevés de la passerelle (4) sont débloqués par un système de verrouillage/déverrouillage (6) et sortis latéralement et posés sur des supports (12) jusqu'à permettre d'assurer un passage dirigé vers le bas de la paire de roues (5),
- la paire de roues (5) détachée du châssis du véhicule ferroviaire est abaissée à une hauteur qui permet de prendre latéralement et de sortir ou de faire pivoter la paire de roues (5) au moyen du véhicule de levage mobile et,
- ensuite, une paire de roues remise à neuf ou neuve (5) est réinsérée dans le châssis du véhicule ferroviaire dans l'ordre inverse ainsi que fixée et la passerelle unitaire (4) est fermée et verrouillée et
- l'échangeur de paire de roues (1) est abaissé au moyen du vérin télescopique puis ressorti et enlevé de la fosse de travail au moyen du véhicule de levage mobile

2. Procédé selon la revendication 1, **caractérisé en ce que**, au niveau des supports (12), au niveau de la passerelle unitaire extractible (4), le rail surélevé (3) et les sections de passerelle unitaire sont mis à la terre au moyen d'une boucle de câble (13) par un système de recyclage du courant moteur.

3. Procédé selon les revendications 1 et 2, **caractérisé en ce que** le système de verrouillage/déverrouillage (6) de la passerelle unitaire (4) est actionné par un système de levier basculant (9) à goujon de blocage (10) et à bride (11).

4. Procédé selon les revendications 1 à 3, **caractérisé en ce que** le dispositif de levage de l'échangeur mobile de paire de roues (1) fonctionne sous forme d'une table élévatrice à ciseaux ou d'un équipement de conception similaire.

5. Dispositif d'échange de paires de roues de véhicules ferroviaires au moyen d'un dispositif déplaçable, le véhicule ferroviaire étant disposé sur une section de voie surélevée (3),
**caractérisé en ce que**
- la section de voie surélevée (3) comprend entre deux voies une fosse de travail (2) dans laquelle, au niveau d'une passerelle unitaire extractible (4), un échangeur mobile de paires de roues (1) est inséré avec précision au moyen d'un véhicule de levage mobile,
- l'échangeur mobile de paires de roues (1) comporte un ou plusieurs vérins télescopiques hydrauliques ou d'autres dispositifs de levage,
- les rails surélevés présentent des passerelles unitaires dissociables (4),
- les passerelles unitaires (4) comportent un système de verrouillage/déverrouillage (6) et le cas échéant un dispositif de mise à la terre.

6. Dispositif selon la revendication 5, **caractérisé en ce que**, au niveau des passerelles unitaires dissociables (4), le rail surélevé et les sections de passerelles unitaires sont mis à la terre au moyen d'une boucle de câble (13) par un système de recyclage de courant moteur.

7. Dispositif selon les revendications 5 et 6, **caractérisé en ce que** le système de verrouillage/déverrouillage (6) de la passerelle unitaire (4) est réalisé sous forme d'un système de levier basculant (9) à goujon de blocage (10) et à bride (11).

8. Dispositif selon les revendications 5 à 7, **caractérisé en ce que** l'échangeur de paire de roues (1) est composé de plusieurs modules.

9. Dispositif selon les revendications 5 à 8, **caractérisé en ce que** l'échangeur de paire de roues (1), pour permettre le positionnement, comporte un châssis de boudin de roue s'actionnant manuellement et réglable en hauteur par système hydraulique et une plate-forme coulissante pour permettre le positionnement lors du montage sur l'essieu.
